# EUROPÄISCHE PATENTSCHRIFT

(11) **EP 0 310 778 B1**
(45) Veröffentlichungstag und Bekanntmachung des Hinweises auf die Patenterteilung: **16.10.1991**
(21) Anmeldenummer: 88112509.0
(22) Anmeldetag: 02.08.1988
(51) Int. Cl.: D05B 65/00, D05B 57/26

(54) **Vorrichtung zum Abschneiden des Nadelfadens einer Stick-, Stepp- oder Nähmaschine**
Needle thread cut off device for lockstitch sewing machines
Dispositif de coupe du fil d'aiguille sur machines à coudre à point de canette

(30) Priorität: 04.09.1987 DE 8711977 U
(43) Veröffentlichungstag der Anmeldung: 12.04.1989
(73) Patentinhaber: ZSK- STICKMASCHINEN-GESELLSCHAFT MIT BESCHRÄNKTER HAFTUNG, D-47800 Krefeld (DE)
(72) Erfinder: Slomma, Heinz-Georg, D-4060 Viersen 11 (DE); Zieschang, Rolf, D-4100 Duisburg 14 (DE); Gessmann, Hans-Rainer, D-4150 Krefeld (DE)
(74) Vertreter: Stark, Walter, Dr.-Ing.

(56) Entgegenhaltungen:
- FR-A- 1 340 721
- US-A- 3 424 116

## Beschreibung

Die Erfindung betrifft eine Vorrichtung zum Abschneiden des Nadelfadens einer Stick-, Stepp- oder Nähmaschine mit Umlaufgreifer, Spulengehäuse und Spule, wobei ein in die Bahn des Nadelfadens sowie in eine Vertiefung zwischen Umlaufgreifer und Spulengehäuse bewegbares Messer vorgesehen ist.

Bei einer bekannten Vorrichtung dieser Gattung (FR-A-13 40 721) ist ein Messer vorgesehen, welches in die Vertiefung zwischen Umlaufgreifer und Spulengehäuse eingreift. Das Messer besitzt auf der der Vertiefung zugewandten Seite eine Scherkante und schneidet den Nadelfaden, wenn dieser über die Vertiefung zwischen Umlaufgreifer und Spule gespannt ist. Das setzt voraus, daß das Messer stets eine funktionsfähige Scherkante besitzt. Im Laufe der Zeit wird aber die Schärfe der Scherkante nachlassen, so daß die Funktionsfähigkeit des Messers beeinträchtigt ist. Flusen oder Fusseln, die sich im Arbeitsbereich des Messers ansammeln, können die Funktionsfähigkeit des Messers beeinträchtigen. Die Funktionsfähigkeit des Messers hängt aber auch von der Spannung des Nadelfadens ab, der nur dann geschnitten wird, wenn er in ausreichendem Maße über die Vertiefung gespannt ist.

Bei einer anderen bekannten Vorrichtung (US-A-34 24 116) wird der Nadelfaden mit Hilfe eines Fanghakens in den Bereich eines Gegenmessers geführt. Dabei soll nicht nur der Nadelfaden geschnitten werden, vielmehr sollen seine bei den Enden auch eingespannt werden. Deswegen besitzt der Fanghaken keine eigene Scherkante, und greift der Fanghaken in einen zwischen dem Schermesser und einer Führungsfläche gebildeten Spalt ein. Dabei mag zwar sichergestellt werden, daß die beiden Enden des Nadelfadens eingeklemmt werden, es ist aber nicht in allen Fällen sichergestellt, daß der Nadelfaden auch geschnitten wird, weil dazu eine gewisse Spannung des Nadelfadens Voraussetzung ist, wenn dieser mit Hilfe des Fanghakens am Schermesser vorbeigeführt wird. Bei einer derartigen Vorrichtung ist auch ein verhältnismäßig großer Abstand zwischen der Stichplatte und dem Umlaufgreifer erforderlich, damit einigermaßen sicher die richtige Nadelfadenschlaufe sowie der Unterfaden gefangen und geschnitten werden können.

Aufgabe der Erfindung ist es, eine gattungsgemäße Vorrichtung so zu verbessern, daß der Nadelfaden bei Betätigung des Messers immer zuverlässig abgeschnitten wird.

Diese Aufgabe wird dadurch gelöst, daß das Messer als Hakenmesser mit einem am freien Ende angeordneten Fanghaken ausgebildet ist, wobei der in die Vertiefung eingreifende Fanghaken derart ausgebildet ist, daß der Nadelfaden bei der Drehbewegung des Umlaufgreifers in den Fanghaken eingelegt wird, und daß ein Gegenmesser mit Abstand vom Umlaufgreifer im Bewegungsbereich des Fanghakens angeordnet ist, das mit einer zugeordneten Scherkante des Fanghakens zusammenwirkt. Bei der erfindungsgemäßen Vorrichtung wird der vom Fanghaken des Umlaufgreifers aufgenommene Nadelfaden auch über die Vertiefung geführt. Wird nun der Fanghaken des Messers bei entsprechender Ausrichtung in die Vertiefung eingeführt, dann wird bei der Drehbewegung des Umlaufgreifers der Nadelfaden in den Fanghaken des Hakenmessers eingelegt und kann damit aus dem Bewegungsbereich des Umlaufgreifers herausgezogen sowie am Gegenmesser abgeschnitten werden. Der Unterfaden kann mit herkömmlichen Vorrichtungen im Raum zwischen Stichplatte und Umlaufgreifer abgeschnitten werden. Das ist unproblematisch, weil entsprechende Bauteile weniger Platz benötigen, und der Unterfaden in diesem Raum sicherer gefangen werden kann als die richtige Seite der Nadelfadenschlaufe.

Der Einsatz der erfindungsgemäßen Vorrichtung ist insbesondere bei Stickmaschinen vorteilhaft, wenn nach dem Schneiden des Nadelfadens an derselben Stelle mit einer neuen Farbe bzw. an einer naheliegenden Stelle mit derselben Farbe weitergestickt werden soll. In diesen Fällen wird weniger Unterfaden verbraucht, weil keine neue Fadenlänge zum Ansticken erforderlich ist, und das Ansticken des Nadelfadens (Oberfadens) erfolgt sicherer, weil der Unterfaden noch am Stickgrund abgebunden ist.

Für die Führung des Hakenmessers mit seinem Fanghaken bestehen mehrere Möglichkeiten, wenn nur sichergestellt ist, daß der in die Vertiefung eingreifende Fanghaken derart ausgerichtet ist, daß der Nadelfaden bei der Drehbewegung des Umlaufgreifers in den Fanghaken eingelegt wird. So kann das Hakenmesser auf einer zur Umlaufgreiferachse parallelen Bahn geführt sein. Das Hakenmesser kann aber auch um eine zur Umlaufgreiferachse senkrechte Achse schwenkbar gelagert sein. Bei einer bevorzugten Ausführung ist das Hakenmesser um eine zur Stichplatte parallele Achse schwenkbar. In allen Fällen kann das Gegenmesser ortsfest im Bewegungsbereich des Fanghakens angeordnet sein.

Bevorzugt ist eine Ausführung, die gekennzeichnet ist durch einen Bewegungsablauf des Fanghakens derart, daß der Fanghaken nach dem Einlegen des Nadelfadens in eine Wartestellung vor dem Gegenmesser gebracht wird und dort verharrt, bis er nach Erreichen des Fadengeberhöchstpunktes zum Abschneiden des Oberfadens an der Scherkante des Gegenmessers vorbeigeführt wird.

Im folgenden wird ein in der Zeichnung dargestelltes Ausführungsbeispiel der Erfindung erläutert; es zeigen:
- Fig. 1: teilweise die Seitenansicht einer Stickmaschine mit Stichplatte, Umlaufgreifer und Vorrichtung zum Abschneiden des Nadelfadens, Fanghaken in Fangposition,
- Fig. 2: den Gegenstand nach Figur 1, Fanghaken in Warteposition vor der Schneidkante des Gegenmessers,
- Fig. 3: den Gegenstand nach Figur 1, Fanghaken in Endposition nach dem Schneiden.

In der Zeichnung ist lediglich das Maschinengestell 1 der Stickmaschine teilweise sowie die darauf angeordnete Stichplatte 2, der am Maschinengestell 1 gelagerte Umlaufgreifer 3 und seine Antriebswelle 4 dargestellt. Am Maschinengestell 1 ist eine Konsole 5 befestigt, die sich in einer zur Stichplatte 2 senkrechten Ebene parallel zur und neben der Achse 6 des Umlaufgreifers 3 erstreckt. An der Konsole 5 ist unterhalb des Umlaufgreifers 3 eine Schwenkwelle 7 gelagert, auf der ein Hakenmesser 8 sitzt, welches an seinem freien, abgewinkelten Ende 9 einen Fanghaken 10 trägt, der bei der dargestellten Ausführung nach unten offen ist. Im Bewegungsbereich des Fanghakens 10 ist maschinenfest ein Gegenmesser 11 angeordnet, dessen Scherkante 12 mit einer im einzelnen nicht wiedergegebenen Scherkante des Fanghakens 10 zusammenwirkt.

Der Umlaufgreifer 3 umgibt in üblicher Weise ein gegen Verdrehen gesichertes Spulengehäuse mit darin angeordneter Spule. Zwischen dem Umlaufgreifer 3 und dem Spulengehäuse befindet sich eine in der Zeichnung angedeutete Vertiefung 13, die sich in der Regel links von der Greifermitte erstreckt. Das Hakenmesser 8 bzw. sein Fanghaken 10 sind so angeordnet, daß der Fanghaken 10, wie in Figur 1 dargestellt, in diese Vertiefung 13 eingreifen kann. Der in die Vertiefung 13 eingreifende Fanghaken 10 ist derart ausgerichtet, daß der vom Umlaufgreifer 3 erfaßte und bei seiner Drehbewegung auch über die Vertiefung 13 geführte Nadelfaden (Oberfaden) in den Fanghaken 10 eingelegt wird. Dieser Zustand ist in Figur 1 wiedergegeben.

Nach dem Einlegen des Nadelfadens in den Fanghaken 10 wird der Fanghaken 10 in eine Wartestellung vor dem Gegenmesser 12 gebracht (Figur 2). Der Fanghaken 10 mit dem eingelegten Nadelfaden verharrt dort solange, bis der nicht dargestellte Fadengeber der Nähmaschine seinen höchsten Punkt erreicht hat. Dann wird der Fanghaken zum Abschneiden des Nadelfadens an der Scherkante 12 des Gegenmessers 11 vorbeigeführt, wie das in Figur 3 dargestellt ist.

Bezogen auf den Nadelhub, wobei die oberste Position der Nadel mit 0° bezeichnet wird, wird das Hakenmesser 8 mit dem Fangkaken 10 bei ca. 100° der Nadelbewegung in die in Figur 1 dargestellte Fangposition eingefahren und bei ca. 230° der Nadelbewegung in die in Figur 2 dargestellte Wartestellung. Das Schneiden ( Figur 3) erfolgt dann bei ca. 420° der Nadelbewegung.

Das Hakenmesser 8 mit seinem Fanghaken 10 kann durch einen Getriebemotor oder durch einen Schrittmotor oder auch durch Kurvenscheiben angetrieben sein. Das ist im einzelnen nicht dargestellt.

## Patentansprüche

1. Vorrichtung zum Abschneiden des Nadelfadens einer Stick-, Stepp- oder Nähmaschine mit Umlaufgreifer (3), Spulengehäuse und Spule, wobei ein in die Bahn des Nadelfadens sowie in eine Vertiefung (13) zwischen Umlaufgreifer (3) und Spulengehäuse bewegbares Messer vorgesehen ist, dadurch gekennzeichnet, daß das Messer als Hakenmesser (8) mit einem am freien Ende (9) angeordneten Fanghaken (10) ausgebildet ist, wobei der in die Vertiefung (13) eingreifende Fanghaken (10) derart ausgerichtet ist, daß der Nadelfaden bei der Drehbewegung des Umlaufgreifers (3) in den Fanghaken (10) eingelegt wird, und daß ein Gegenmesser (11) mit Abstand vom Umlaufgreifer (3) im Bewegungsbereich des Fanghakens (10) angeordnet ist, das mit einer zugeordneten Scherkante des Fanghakens (10) zusammenwirkt.

2. Vorrichtung nach Anspruch 1, dadurch gekennzeichnet, daß das Hakenmesser (8) auf einer zur Achse (6) des Umlaufgreifers (3) parallelen Bahn geführt ist.

3. Vorrichtung nach Anspruch 1, dadurch gekennzeichnet, daß das Hakenmesser (8) um eine zur Achse (6) des Umlaufgreifers (3) senkrechte Achse (7) schwenkbar gelagert ist.

4. Vorrichtung nach Anspruch 3, dadurch gekennzeichnet, daß das Hakenmesser (8) um eine zur Stichplatte (2) parallele Achse (7) schwenkbar ist.

5. Vorrichtung nach einem der Ansprüche 1 - 4, dadurch gekennzeichnet, daß das Gegenmesser (11) ortsfest angeordnet ist.

6. Vorrichtung nach einem der Ansprüche 1 - 5, gekennzeichnet durch einen Bewegungsablauf des Fanghakens (10) derart, daß der Fanghaken (10) nach dem Einlegen des Nadelfadens in eine Wartestellung vor dem Gegenmesser (11) gebracht wird und dort verharrt, bis er nach Erreichen des Fadengeberhöchstpunktes zum Abschneiden des Nadelfadens an der Scherkante (12) des Gegenmessers (11) vorbeigeführt wird.

## Claims

1. Device for cutting the needle thread of an embroidering, stitching or sewing machine, comprising a rotary gripper (3), bobbin housing and bobbin, wherein a cutter is provided, which is displaceable into the path of the needle thread and into a recess (13) between the rotary gripper (3) and the bobbin housing, characterised in that the cutter is a hook-shaped cutter (8) having a catch hook (10), which is disposed at the free end (9), the catch hook (10) engaging in the recess (13) and being orientated in such a manner that, during the rotational movement of the rotary gripper (3), the needle thread is inserted into the catch hook (10) and in such a manner that a countercutter (11) is disposed within the range of movement of the catch hook (10) at a spacing from the rotary gripper (3) and cooperates with an associated shearing edge of the catch hook (10).

2. Device according to claim 1, characterised in that the hook-shaped cutter (8) is guided along a path which extends parallel to the axis (6) of the rotary gripper (3).

3. Device according to claim 1, characterised in that the hook-shaped cutter (8) is mounted so as to be pivotable about a shaft (7), which extends at right angles to the axis (6) of the rotary gripper (3).

4. Device according to claim 3, characterised in that the hook-shaped cutter (8) is pivotable about a shaft (7), which extends parallel to the needle-plate (2).

5. Device according to one of claims 1 - 4, characterised in that the countercutter (11) is disposed in a stationary manner.

6. Device according to one of claims 1 - 5, characterised by a diplacement configuration of the catch hook (10) such that, after the needle thread has been inserted into a waiting position, the catch hook (10) is brought in front of the countercutter (11) and remains there until it passes the shearing edge (12) of the countercutter (11) after the highest point has been reached by the thread feeding means for cutting the needle thread.

## Revendications

1. Dispositif de coupe du fil d'aiguille d'une machine à broder, à piquer ou à coudre munie d'une navette rotative (3), d'un carter de canette et d'une canette, une lame pouvant être engagée dans la trajectoire du fil d'aiguille, ainsi que dans un renfoncement (13) entre la navette rotative (3) et le carter de canette, caractérisé par le fait que la lame est réalisée sous la forme d'une lame (8) à crochet, munie d'un crochet de capture (10) situé à l'extrémité libre (9), le crochet de capture (10), pénétrant dans le renfoncement (13), étant orienté de telle sorte que le fil d'aiguille soit déposé dans ce crochet de capture (10) au cours du mouvement de rotation de la navette rotative ( 3) ; et par le fait qu'une contre-lame (11) disposée dans la zone de mouvement du crochet de capture (10), à distance de la navette rotative (3), coopère avec une arête de cisaillement associée du crochet de capture (10).

2. Dispositif selon la revendication 1, caractérisé par le fait que la lame (8) à crochet est guidée selon une trajectoire parallèle à l'axe (6) de la navette rotative (3).

3. Dispositif selon la revendication 1, caractérisé par le fait que la lame (8) à crochet est montée à pivotement autour d'un axe (7) perpendiculaire à l'axe (6) de la navette rotative (3).

4. Dispositif selon la revendication 3, caractérisé par le fait que la lame (8) à crochet peut pivoter autour d'un axe (7) parallèle à la plaque d'aiguille (2).

5. Dispositif selon l'une des revendications 1-4, caractérisé par le fait que la contre-lame (11) est installée de manière fixe.

6. Dispositif selon l'une des revendications 1-5, caractérisé par le fait que le mouvement du crochet de capture (10) se déroule de façon tel le que, après l'insertion du fil d'aiguille, ledit crochet de capture (10) soit amené à une position d'attente devant la contre-lame (11), dans laquelle il demeure jusqu'à ce qu'il soit guidé en regard de l'arête de ci sail lement (12) de la contre-lame (11), en vue de sectionner le fil d'aiguille, après que l'apex du releveur de fil a été atteint.
